# EUROPÄISCHE PATENTSCHRIFT

(11) **EP 0 444 009 B1**
(45) Veröffentlichungstag und Bekanntmachung des Hinweises auf die Patenterteilung: **25.08.1993**
(21) Anmeldenummer: 91890023.4
(22) Anmeldetag: 12.02.1991
(51) Int. Cl.: B66C 1/06

(54) **Fördervorrichtung für Blechtafeln od. dgl.**
Handling device for plates and the like
Dispositif de manutention pour tôles et analogue

(30) Priorität: 19.02.1990 AT 374/90
(43) Veröffentlichungstag der Anmeldung: 28.08.1991
(73) Patentinhaber: VOITH WERKE Ing. A. Fritz Voith Gesellschaft m.b.H. & Co. KG., A-4050 Traun-Oedt (AT)
(72) Erfinder: Lackner, Herbert, A-4060 Leonding (AT)
(74) Vertreter: Hübscher, Heiner, Dipl.-Ing.

(56) Entgegenhaltungen:
- AT-B- 371 787
- AU-B- 67 332
- DE-A- 2 720 769
- DE-A- 3 211 218
- DE-C- 226 153
- FR-A- 2 531 259
- GB-A- 899 590
- US-A- 3 596 967
- US-A- 4 044 894

## Beschreibung

Die Erfindung bezeiht sich auf eine Fördervorrichtung für Blechtafeln od.dgl., mit wenigstens einem über ein Aufnahmegeschirr an einem Hebezeug anhängbaren, um eine waagrechte Drehachse frei schwenkbar abgestützten Lasthebemagneten wobei vorzugsweise die Schwenkbewegung der Magnete in Drehrichtung durch einen Horizontalschlag begrenzt ist.
Gattungsgemäß ist eine solche Fördervorrichtung schon aus FR-A-2 531 259 bekannt.

Lasthebemagnete werden bisher über Kettengehänge od.dgl. als Aufnahmegeschirr an einem Hebezeug angehängt und nehmen beim Anheben einer Last eine waagrechte Lage ein. Blechtafeln können daher mit solchen Lasthebemagneten ebenfalls nur in einer waagrechten Lage befördert werden, was gerade bei größeren Blechtafeldimensionen beträchtliche Platzprobleme mit sich bringt. Ähnliches gilt für die Magazine zur Lagerung von Blechtafeln, die schon wegen der waagrechten Blechtafelförderung für eine liegende Blechtafelmagazinierung ausgelegt sind. Blechfördermittel mit zangenförmigen Greifern, die ein etwa lotrecht hängendes Blechtafelfördern erlauben, sind wiederum sehr aufwendig und teuer und lassen Blechbeschädigungen befürchten.

Gemäß der DE-B-24 40 686 gibt es auch schon Fördervorrichtungen mit Lasthebemagneten, die der Höhe nach verschiebbar in Gehäusen eingesetzt sind, die ihrerseits drehbar lagern und über einen Antriebsmotor zwangsgesteuert verschwenkt werden können. Damit lassen sich Blech- und Walzprofile zwar schwenken und auch in einer Schwenklage transportieren, doch muß ein beträchtlicher Aufwand in Kauf genommen werden und die Betätigung der Fördervorrichtung bedarf einer entsprechenden Geschicklichkeit.

Der Erfindung liegt daher die Aufgabe zugrunde, diese Mängel zu beseitigen und eine Fördervorrichtung der eingangs geschilderten Art zu schaffen, die ein einfaches, rationelles und vor allem auch platzsparendes Hantieren mit Blechtafeln auch großer Abmessungen gewährleistet.

Die Erfindung löst diese Aufgabe dadurch, daß jeder Lasthebemagnet in Stützlagern des Aufnahmegeschirrs gelagert ist welche Stützlager jeweils in einem parallellenherartigen Gehänge eingebunden sind, dessen Schwenkachsen normal zur Drehachse der Magnete verlaufen. Wegen der freien Schwenkbarkeit des oder der Lasthebemagneten kommt es beim Anheben der Blechtafeln, die von den Lasthebemagneten außermittig erfaßt werden, zwangsweise zu einem Hochkanten der Bleche und zu einem Transport der Blechtafeln in einer steilen Schräglage, die von der Exzentrizität des Blechtafelschwerpunktes gegenüber dem Magnetschwerpunkt abhängt. Allein durch diese Drehbarkeit der Lasthebemagnete ist es daher möglich, Blechtafeln beliebiger Größe geschickt und platzsparend transportieren und hantieren zu können, wobei der Bau- und Herstellungsaufwand für die Fördervorrichtung äußerst gering bleibt. Außerdem läßt sich das die Stützlager für die Magnete bildende Aufnahmegeschirr praktisch beliebig ausgestalten und mit jedem Hebezeug kombinieren, so daß der Anwendungsbereich der Fördervorrichtung nicht auf spezielle neue Kranbauten und Manipulatoren od. dgl. beschränkt ist und ihr Einsatz auch keine besonderen Umrüstarbeiten bestehender Hebezeuge verlangt.

Damit größere Blechtafeln transportiert werden können, sind zwei oder mehrere Lasthebemagnete erforderlich, wobei diese Lasthebemagnete dann nebeneinandergereiht und um eine gemeinsame Drehachse schwenkbar sind, um ein einwandfreies Aufkippen der Blechtafeln beim Hochheben und das entsprechende Abkippen beim Ablegen der Blechtafeln sicherzustellen. Ist die Schwenkbewegung der Magnete in einer Schwenkrichtung durch einen Horizontalanschlag begrenzt, kann mit dieser Fördervorrichtung auch ein waagrechter Blechtransport durchgeführt werden, wozu dann lediglich die Magnete so außermittig auf die Tafeln aufzusetzen sind, daß das entstehende Drehmoment die Magnete gegen den Horizontalanschlag drückt.

Besonders günstig ist es, wenn erfindungsgemäß die Drehachse gegenüber den dazu parallelen Schwerlinien der Magnete jeweils nach unten und seitlich in Richtung zum Horizontalanschlag versetzt ist, da so die lastfreien Hebemagnete durch das vorhandene Drehmoment automatisch in die Horizontallage schwenken und immer eine definierte Ausgangslage dieser Lasthebemagnete vorhanden ist. Das durch eine Lastaufnahme auftretende Schwenkmoment übertrifft dieses Rückstellmoment bei weitem, so daß die Schräglage der Blechtafeln beim Transport nicht beeinträchtigt wird.

Ist die dem Horizontalanschlag entgegengerichtete Schwenkbewegung der Magnete durch einen Vertikalanschlag begrenzt, können die Magnete durch ein entsprechendes Anstoßmoment auch in die durch den Vertikalanschlag bestimmte Vertikallage verschwenkt und so etwa zur Aufnahme von hochkant aufgestellten Blechen eingesetzt werden. Um dieses Anstoßmoment zu erreichen, genügt es, die Magnete etwa an den aufgestellten Blechtafelrändern anzustreifen oder ähnliche mit dem Hebezeug problemlos auszuführende Bewegungen vorzunehmen.

Ferner, sind die Stützlager der Magnete jeweils in einem parallellenkerartigen Gehänge des Aufnahmegeschirrs eingebunden, wobei die Schwenkachsen der Gehänge normal zur Drehachse der Magnete verlaufen. Diese Gehänge erlauben eine zur Schwenkbewegung der Magnete quergerichtete Ausgleichsbewegung, so daß sich die Lage der Hebemagnete an die Wellungen und Biegelinien der Bleche anpassen können und es zu keiner Gefahr eines Ablösens der Magnete wegen zu hoher Abreiß- oder Kippkräfte od.dgl. kommt.

Sind die Stützlager bzw. Gehänge über Aufhängestangen an einem Aufnahmeträger des Aufnahmegeschirrs abgestützt, welche Aufhängestangen anschlagbegrenzt verschiebbar in Vertikalführungen sitzen, können die Magnete beim Aufsetzen auf Blechtafeln eventuell vorhandenen Höhenunterschieden der Aufsetzstellen folgen und es ist gewährleistet, daß alle Magnete auch wirklich satt auf der Blechoberfläche aufsetzen. Beim Anheben wird durch den Grenzanschlag wieder für eine exakte gleiche Hängelage der Magnete und damit ein ordnungsgemäßes Hängen der Blechtafeln gesorgt.

Günstig ist es weiters, wenn bei rechteckigen Magneten die Aufhängestangen in zwei den Rechteckseiten zugeordneten Drehstellungen im Aufnahmeträger einsetzbar sind, da die Lage der Magnete der Form nach an die zu transportierenden Bleche angepaßt werden kann. Beispielsweise werden die rechteckigen Hebemagnete beim Transport von Blechstreifen der Länge nach auf diese Streifen ausgerichtet und nicht wie beim Transport von größeren Blechtafeln quer zu dessen Länge.

Um beim Abnehmen von Blechtafeln von einem Blechtafelstapel sicher zu sein, tatsächlich immer nur eine der Tafeln aufzunehmen, ist die Hebekraft der Magnete auf das Gewicht der zu hebenden Blechtafeln einstellbar. Zur Einstellung der Haltekraft ist eine einfache Spannungsregelung der Stromversorgung für die Magnete vorgesehen, so daß das Bedienungspersonal jederzeit für eine solche Einstellung oder eine Änderung der Einstellung sorgen kann.

Gemäß einer weiteren Ausgestaltung der Erfindung wird die Fördervorrichtung für ein Blechtafelmagazin verwendet, das Fächer zur Lagerung aufgekanteter Blechtafeln bildet, wobei die Fächer auswärtsgeneigte Seitenstützen bzw. Seitenstützflächen und zu den Stützen hin abwärts geneigte Bodenauflager bzw. Bodenauflagerflächen aufweisen. Ein solches Blechtafelmagazin benötigt nur einen Bruchteil des Raumes, den ein herkömmliches Magazin für flach liegende Blechtafeln erfordert und ergibt eine optimale Ergänzung zur erfindungsgemäßen Fördervorrichtung, die ja die Blechtafeln in einer Schräglage hängend fördert. Dadurch lassen sich die Blechtafeln einwandfrei in die Fächer einordnen und auch wieder aus den Fächern entnehmen, wobei die schrägen Seitenstützflächen und die geneigten Bodenauflager ein dichtes Aneinanderliegen der Bleche in den Fächern und eine besonders raumsparende Lagerhaltung garantieren.

In der Zeichnung ist der Erfindungsgegenstand rein schematisch an Hand eines Ausführungsbeispieles näher veranschaulicht, und zwar zeigen
- Fig. 1 und 2: eine erfindungsgemäße Fördervorrichtung in teilgeschnittener Seitenansicht und Vorderansicht sowie die
- Fig. 3 - 5: den Einsatz einer solchen Fördervorrichtung bei einem Blechtafelmagazin in verschiedenen Arbeitsphasen.

Um vor allem Blechtafeln B größerer Dimension geschickt und raumsparend transportieren und hantieren zu können, ist eine Fördervorrichtung 1 vorgesehen, die aus einem an einem Hebezeug 2 anhängbaren Aufnahmegeschirr 3 und wenigstens einem, vorzugsweise aber drei oder mehr nebeneinandergereihten Lasthebemagneten 4 besteht. Diese Lasthebemagnete sind um eine waagrechte Drehachse 5 schwenkbar in Stützlagern 6 des Aufnahmegeschirrs 3 gelagert, wobei ein Horizontalanschlag 7 die Schwenkbewegung in der einen Drehrichtung so begrenzt, daß eine waagrechte Magnetenlage bestimmt ist. Liegt außerdem die Drehachse 5 gegenüber der drehachsenparallelen Schwerlinie S der Magnete 4 nach unten und in Richtung zum Horizontalanschlag 7 hin seitlich versetzt, wie in Fig. 1 angedeutet, werden die Magnete 4 durch das so entstehende Drehmoment zwangsweise in die Horizontallage gebracht und schwerkraftbedingt auch in dieser gehalten. Ist ein dem Horizontalanschlag entgegengerichteter Vertikalanschlag 8 vorgesehen, kann der Magnet durch ein entsprechendes Anstoßmoment aus der Horizontallage in die Vertikallage umkippen, da beim Verschwenken des Magneten und der dadurch auftretenden Relativbewegung von Schwerlinie und Drehachse ab einem bestimmten Schwenkwinkel die Schwerlinie S über die Drehachse 5 schwenkt und dann ein Drehmoment im Aufschwenksinn entsteht (strichlierte Lage in Fig. 1).

Um eine Anpassung der Hebemagnete 4 an unebene, wellige Blechoberflächen zu ermöglichen, sind die Stützlager 6 in ein parallellenkerartiges Gehänge 9 des Aufnahmegeschirrs 2 eingebunden, wobei die Schwenkachsen 10 der Gehänge 9 normal zur Drehachse 5 der Magnete verlaufen. Die Magnete 4 können so einerseits um die Schwenkachse 5 und anderseits um eine dazu normale Horizontalachse verschwenkt werden und selbstverständlich wäre es dazu auch möglich, die Magnete über Dreh- oder Kugelgelenke an den Gehängen zu lagern.

Die Gehänge 9 sind über eine Aufhängestange 11 an einem Aufnahmeträger 12 des Geschirrs 3 abgestützt, wobei die Aufhängestange 11 verschiebbar in einer Vertikalführung 13 sitzt, so daß sich die Magnete an unterschiedliche Auflagerhöhen angleichen können. Darüber hinaus ist die Aufhängestange 11 über einen entsprechenden Anschlagkopf 14 am Aufnahmeträger 12 abgestützt, wobei sich durch Kerbrasten 15 zwischen Anschlagkopf 14 und Aufnahmeträger 12 zwei verschiedene Drehstellungen der Gehänge 9 einstellen lassen, die es ermöglichen, den Magneten 4 der Länge oder Breite nach einzusetzen. Der Aufnahmeträger 12 erlaubt es außerdem, die gewünschte Anzahl an Gehängen 9 vorzusehen und problemlos nebeneinanderzureihen und ergibt gleichzeitig einen einfachen Anschluß für das Hebezeug 2.

Wie die Fig. 3 - 5 zeigen, läßt sich die erfindungsgemäße Fördervorrichtung 1 bestens mit einem Blechtafelmagazin 16 kombinieren, das Fächer 17 zur aufgekanteten Lagerung der Blechtafeln B aufweist. Dabei bilden die Fächer auswärts geneigte Seitenstützen 18 und zu den Seitenstützen 18 hin abwärts geneigte Bodenauflager 19, so daß die eingeordneten Blechtafeln B eng und dicht aneinanderliegen.

Durch die besondere Schwenklagerung der Lasthebemagnete 4 ist es nun möglich, die Blechtafeln B flach aufzunehmen und dann in einer hängenden Schräglage zu transportieren und lagegerecht in die Fächer 17 einzuordnen. Dazu brauchen die Hebemagnete 4 nur außermittig auf die Blechtafeln aufgesetzt zu werden (Fig. 3) und das schwerkraftbedingt entstehende Kippmoment bringt beim Anheben der Fördervorrichtung die Bleche zwangsweise in eine entsprechende Schräglage (Fig. 4). Die Blechtafeln B können so rationell in die Fächer 17 eingeführt werden (Fig. 5), und genauso können aus den Fächern 17 einzelne Blechtafeln B herausgenommen und wieder flach durch einfaches Absenken der Fördervorrichtung 1 am Boden abgelegt werden.

Die Horizontalanschläge 7 der Magnete 4 ermöglichen es außerdem, bei einer entsprechend gewählten außermittigen Aufnahme der Blechtafeln B das entstehende Kippmoment zu nützen und die Magnete in die anschlagbegrenzte Richtung zu schwenken, so daß auch eine horizontale Blechtafelförderung möglich ist (strichpunktierte Darstellung in Fig.4). Die Vertikalanschläge 8 erlauben es weiters, die leeren Magnete 4 vor dem Einfahren in die Fächer 17 zum Herausnehmen einzelner Blechtafeln B durch bloßes Anschlagen an eingelagerten Blechtafeln od.dgl. in ihre Vertikallage zu bringen und so schwierigkeitslos in die schmalen Fächer einfahren zu können.

## Patentansprüche

1. Fördervorrichtung (1) für Blechtafeln (B) od. dgl., mit wenigstens einem über ein Aufnahmegeschirr (3) an einem Hebezeug (2) anhängbaren, um eine waagerechte Drehachse frei schwenkbar abgestützten Lasthebemagneten (4) wobei vorzugsweise die Schwenkbewegung der Magnete (4) in Drehrichtung durch einen Horizontalschlag (7) begrenzt ist, dadurch gekennzeichnet, daß jeder Lasthebemagnet (4) in Stützlagern des Aufnahmegeschirrs (3) gelagert ist welche Stützlager (6) jeweils in einem parallellenkerartigen Gehänge (9) eingebunden sind, dessen Schwenkachsen (10) normal zur Drehachse (5) der Magnete (4) verlaufen.

2. Fördervorrichtung nach Anspruch 1, dadurch gekennzeichnet, daß die Drehachse (5) gegenüber den dazu parallelen Schwerlinien (s) der Magnete (4) jeweils nach unten und seitlich in Richtung zum Horizontalanschlag (7) versetzt ist.

3. Fördervorrichtung nach Anspruch 2, dadurch gekennzeichnet, daß die dem Horizontalanschlag entgegengerichtete Schwenkbewegung der Magnete (4) durch einen Vertikalanschlag (8) begrenzt ist.

4. Fördervorrichtung nach einem der Ansprüche 1 - 3, dadurch gekennzeichnet, daß die Gehänge (9) über Aufhängestangen (11) an einem Aufnahmeträger (12) des Aufnahmegeschirrs (3) abgestützt sind, welche Aufhängestangen (11) anschlagbegrenzt verschiebbar in Vertikalführungen (13) sitzen.

5. Fördervorrichtung nach Anspruch 4, dadurch gekennzeichnet, daß bei rechteckigen Magneten (4) die Aufhängestangen (11) in zwei den Rechteckseiten zugeordneten Drehstellungen im Aufnahmeträger (12) einsetzbar sind.

6. Fördervorrichtung nach einem der Ansprüche 1 - 5, dadurch gekennzeichnet, daß die Hebekraft der Magnete (4) auf das Gewicht der zu hebenden Blechtafeln (B) einstellbar ist.

7. Fördervorrichtung nach einem der Ansprüche 1 - 6, gekennzeichnet durch die Verwendung für ein Blechtafelmagazin (16), das Fächer (17) zur Lagerung aufgekanteter Blechtafeln (B) bildet, wobei die Fächer (17) auswärts geneigte Seitenstützen (18) bzw. Seitenstützflächen und zu den Stützen hin abwärts geneigte Bodenauflager (19) bzw. Bodenauflagerflächen aufweisen.

## Claims

1. A conveyor (1) for metal sheets (B) or the like, comprising at least one lifting magnet (4) suspendable via a harness (3) on a lifting apparatus (2) and mounted so as to be freely pivotable around a horizontal axis, the pivoting motion of the magnets (4) in the direction of rotation preferably being limited by a horizontal abutment (7), characterised in that each magnet (4) is mounted in supporting bearings in the harness (3), the bearings (6) each being secured in a parallelogram suspension means (9) having pivots (10) extending at right angles to the axis of rotation (5) of the magnets (4).

2. A conveyor according to claim 1, characterised in that the axis of rotation (5), relative to the axis or axes of gravity of the magnets (4) parallel thereto, is offset downwards and sideways in the direction towards the horizontal abutment (7).

3. A conveyor according to claim 2, characterised in that the pivoting motion of the magnets (4) in the opposite direction to the horizontal abutment is limited by a vertical abutment (8).

4. A conveyor according to any of claims 1 to 3, characterised in that the suspension means (9) are suspended on rods (11) from a bearer (12) forming part of the harness (3), the rods (11) being movable in vertical guides (13) limited by abutments.

5. A conveyor according to claim 4, characterised in that in the case of rectangular magnets (4), the suspension rods (11) are insertable into the bearer (12) in two rotary positions corresponding to the sides of the rectangle.

6. A conveyor according to any of claims 1 to 5, characterised in that the lifting power of the magnets (4) is adjustable to the weight of the metal sheets (B) for lifting.

7. A conveyor according to any of claims 1 to 6, characterised by use for a metal sheet magazine (16) forming compartments (17) for storing metal sheets (B) on edge, the compartments (17) having outwardly sloping side supports (18) or side support surfaces and bottom bearing means (19) or bottom bearing surfaces sloping downwards towards the supports.

## Revendications

1. Dispositif de transport (1), pour feuilles minces de tôles (B) ou produits analogues, avec au moins un aimant de levage de charge (4), susceptible d'être accroché à un outil de levage (2) par l'intermédiaire d'un bâti-support (3), où de préférence le mouvement de pivotement de l'aimant (4) est limité en rotation au moyen d'une butée horizontale (7),
caractérisé en ce que chaque aimant de levage de charge (4) est monté à rotation dans des paliers d'appui du bâti-support (3), paliers d'appui (6) faisant partie chacun d'une suspension (9) à bras articulés parallèles, dont les axes de pivotement (10) s'étendent perpendiculairement à l'axe de rotation (5) des aimants (4).

2. Dispositif de transport selon la revendication 1, caractérisé en ce que l'axe de rotation (5) est décalé par rapport aux lignes des centres de gravité (s), lui étant parallèles, des aimants (4), chaque fois vers le bas et le côté, en direction de la butée horizontale (7).

3. Dispositif de transport selon la revendication 2, caractérisé en ce que le mouvement de pivotement, en direction opposée à la butée horizontale, des aimants (4) est limité au moyen d'une butée verticale (8).

4. Dispositif de transport selon l'une des revendications 1 à 3,
caractérisé en ce que la suspension (9) prend appui, par l'intermédiaire de barres d'accrochage (11), sur un support de réception (12) du bâti-support (3), les barres de suspension (11) reposant, limitées par des butées, de façon déplaçable, dans des guidages verticaux (13).

5. Dispositif de transport selon la revendication 4,
caractérisé en ce que, dans le cas où les aimants (4) sont rectangulaires, les barres d'accrochage (11) peuvent être insérées dans le support de réception (12), dans deux positions en rotation associées aux côtés du rectangle.

6. Dispositif de transport selon l'une des revendications 1 à 5,
caractérisé en ce que la force de levage des aimants (4) peut être réglée en fonction du poids des feuilles minces de tôles à soulever (B).

7. Dispositif de transport selon l'une des revendications 1 à 6,
caractérisé par l'utilisation pour un magasin à feuilles minces de tôles (16), formant des compartiments (17) pour le stockage de feuilles minces de tôles (B) placées sur chant, les compartiments (17) présentant des appuis latéraux (18) ou des faces d'appui latéraux incliné(e)s vers l'extérieur et des supports au sol (19) ou des faces de pose au sol inclinées vers le bas, en allant vers les appuis.
